# DEMANDE DE BREVET EUROPEEN

(11) **EP 1 482 106 A1**
(43) Date de publication de la demande: **01.12.2004**
(21) Numéro de dépôt: 04447132.4
(22) Date de dépôt: 27.05.2004
(51) Int. Cl.: E04G 13/02

(54) **Dispositif pour la mise en place de coffrages de colonnes de section quelconque**

(30) Priorité: 27.05.2003 US 473846 P
(71) Demandeur: Plakabeton Coffratec S.A., 1740 Ternat (BE)
(72) Inventeur: Raquet, Jean, 1380 Lasne (BE)
(74) Mandataire: Van Malderen, Joelle

(57) **Abrégé**

La présente invention se rapporte à un dispositif (1,10) pour la mise en place de coffrages (20) d'une colonne, ce dispositif comprenant une platine (2,11) et des segments (6,14) relevés par rapport au plan de la platine, et localisés tel que ces segments se positionnent à l'intérieur du coffrage, quand ce coffrage est mis en place. De préférence, la platine comprend un contour extérieur ou intérieur ayant la même forme de la section de la colonne, et auquel contour sont attachés lesdits segments.

## Description

### Objet de l'invention

La présente invention se rapporte au secteur de la construction, en particulier à celui des coffrages pour colonnes et plus particulièrement à un dispositif qui sert à la mise en place de ces coffrages légers.

### Etat de la technique

Les dispositifs destinés à la mise en place de coffrages de colonnes sont bien connus dans le domaine de la construction. Le but recherché est de positionner le coffrage de façon précise et de le maintenir en place en assurant sa verticalité, sans le déformer, pendant la mise en oeuvre du béton.

La solution très répandue consiste à placer 4 bois en carré au sol à l'emplacement du coffrage de la colonne ronde ou polygonale et de maintenir la verticalité par des carcans extérieurs au coffrage et retenus par des étais tire-pousse. Le temps de pose est important et le risque de rotation du coffrage existe lors de sa mise en place, tandis que les carcans extérieurs empêchent la dilatation uniforme du coffrage et laissent des marques dans le béton fini. Ceci est surtout le cas quand on utilise des carcans placés à mi-hauteur de la colonne.

### Buts de l'invention

La présente invention vise à fournir un dispositif à installer en pied de coffrage, en tête de coffrage, ou en pied et en tête de coffrage qui offre une solution rapide, efficace et de meilleure qualité pour les problèmes existants dans les dispositifs de l'état de la technique.

### Caractéristiques essentielles de l'invention

La présente invention concerne des dispositifs tels que décrits dans les revendications.

### Brève description des figures

La figure 1 montre un dispositif 1 à installer en pied de coffrage d'une colonne de section rectangulaire.

La figure 2 montre un dispositif à installer en tête de coffrage d'une colonne de section rectangulaire.

La figure 3 montre l'ensemble du coffrage et les deux dispositifs selon l'invention.

La figure 4 montre une vue d'un coffrage, maintenu par deux dispositifs selon l'invention et par des étais tire-pousse.

Les figures 5 et 6 montrent des dispositifs à installer en pied et en tête de coffrage d'une colonne de section circulaire.

La figure 7 montre une forme d'exécution préférée, d'un dispositif à installer en pied de coffrage.

Les figures 8 et 9 montrent une autre forme d'exécution selon l'invention, d'un dispositif à installer en pied de coffrage.

### Description détaillée de l'invention

Les éléments caractéristiques de l'invention sont les suivants : il s'agit de platines indépendantes venant en tête et/ou en pied de coffrage de colonne, et comprenant des segments relevés par rapport au plan de la platine qui prennent place à l'intérieur du coffrage, facilitant ainsi la pose et l'alignement sans exercer de pression sur l'extérieur du coffrage. Les schémas sont donnés à titre d'exemple et ne limitent en rien l'application de la présente invention.

La figure 1 montre un dispositif 1 selon une forme d'exécution de l'invention, à installer en pied de coffrage d'une colonne de section rectangulaire. Le dispositif comprend une platine 2, ayant un contour extérieur 3 et un contour intérieur 4 de forme rectangulaire. La forme rectangulaire du contour intérieur correspond à la forme de la colonne qui va être construite. La platine comprend de préférence des trous 5 pour la fixer au sol ou de façon générale à la surface sur laquelle la colonne va être construite.

Attachés au contour intérieur se trouvent des segments 6 relevés vers le haut par rapport au plan de la platine, quand le coffrage est installé. De préférence, un segment 6 est présent le long de chaque bord du rectangle. Les segments relevés peuvent être des parties repliées de la platine ou des pièces externes, fixées à la platine.

La position des segments est telle que le coffrage va se positionner contre et à l'extérieur de ces segments, pour assurer d'une part un blocage efficace du coffrage, surtout dans le cas de colonnes non circulaires qui doivent respecter une orientation bien définie et d'autre part un maintien de la forme géométrique du coffrage. Pour les platines de pied de colonne, des repères 7 sont de préférence, mais sans obligation, découpés dans plusieurs directions pour faciliter le positionnement.

La figure 2 montre un dispositif 10 selon une forme d'exécution de l'invention qui est à mettre à la tête d'un coffrage. Ce dispositif comprend également une platine 11 avec contour extérieur 12 et contour intérieur 13 de forme rectangulaire. Des segments 14 relevés sont attachés au contour intérieur et dirigés vers le bas, quand le coffrage est installé. Les segments sont positionés de façon telle qu'ils vont se mettre à l'intérieur du coffrage. Des trous peuvent être prévus dans certains segments 14 pour fixer le dispositif au coffrage.

Le schéma à la figure 3 montre le positionnement des dispositifs 1 et 10 aux deux extrémités d'un coffrage 20, qui est évidemment plus long en realité. On voit que les segments relevés 14 se positionnent contre la paroi intérieure 18 du coffrage de façon à bloquer ce coffrage dans sa position. Egalement en pied de coffrage, les segments relevés 6 se trouvent tout proches de la paroi 18, pour effectuer ce blocage. Les segments 6,14 étant à l'intérieur du coffrage, ils ne gênent en rien la dilatation de celui-ci suite aux pressions du béton frais. La figure 4 montre un schéma d'un coffrage de hauteur normale, tenu en place par des dispositifs 1 et 10 selon l'invention, et par des étais tire-pousse 21. Les étais sont fixés au dispositif 10 à installer en tête de coffrage par la présence de segments 15 relevés (fig. 2) pourvus de trous 19, permettant de fixer les étais pour maintenir la verticalité. En variante le dispositif installé en tête de coffrage peut également être fixé au coffrage grâce à des trous 16 réalisés dans la platine 11, ou par des trous (pas montré) dans les segments 14.

Au moins deux segments 15 relevés vers le haut sont présents dans le dispositif 10 à installer en tête du coffrage. De préférence, on prévoit deux, trois ou quatre segments 15 installés en deux directions perpendiculaires (voir fig. 3), ce qui permet toujours d'attacher les étais 21, même quand la colonne est construite contre un mur ou dans un coin.

Comme mentionné déjà, les segments 6, 14 et 15 peuvent être une partie de la platine simplement repliée, ou une équerre ou autre pièce similaire fixée à la platine. Ces équerres pourraient être réglables en position, pour éventuellement s'adapter à plusieurs dimensions de coffrage de même forme. D'autre part, le dispositif peut consister d'une pièce moulée, par exemple en PVC, ayant une forme telle que montrée dans les figures.

L'invention n'est pas limitée à cette forme rectangulaire des dispositifs. Les figures 5 et 6 montrent des dispositifs de pied et de tête du coffrage pour la mise en place de colonnes de section circulaire. On voit que le contour extérieur 3 a une forme polygonale, bien que le contour intérieur 4 corresponde à la forme circulaire de la colonne qui est à construire. Le dispositif 10 qui se met en tête de coffrage peut également comprendre des repères 17 dans le contour extérieur et dans les segments repliés 14.

Les dispositifs 1 et 10 peuvent être construits pour toute forme de section de colonne, par exemple ovale ou polygonale. Dans le cas de sections polygonales, les dispositifs 1 et 10 comprennent de préférence un segment replié 6 ou 14 attaché à chaque bord du contour intérieur 4 ou 13 respectivement.

La figure 7 montre une variante du dispositif à installer en pied de coffrage, qui comprend des segments repliés, lesdits segments 6 étant courbés vers l'intérieur du coffrage. Cette courbure facilite le positionnement du coffrage sur le dispositif. Le dispositif à installer en tête de coffrage peut également être pourvu de segments courbés.

Les figures 8 et 9 montrent deux variantes d'une autre forme d'exécution d'un dispositif 1' à installer en pied de coffrage selon l'invention. Dans cette forme, les segments repliés 6 sont rattachés au contour extérieur de la platine. De la même façon telle que décrit ci-dessus, les segments 6 vont se mettre à l'intérieur du coffrage. Cette variante peut bien sûr s'adapter aux dispositifs à poser en tête de coffrage. Dans cette forme, le contour intérieur 4 n'est pas essentiel. On pourrait même s'imaginer un dispositif comprenant un plat continu, ayant des segments 6 ou 14 repliés ou formés par des équerres et rattachés aux bords. A la limite, un dispositif selon l'invention peut même consister en une plaque sur la surface de laquelle sont fixées des pièces relevées par rapport au plan de la surface, et mises dans une position telle qu'ils s'installent à l'intérieur du coffrage. Dans cette forme, il n'est pas vraiment question de contours auxquelles sont rattachés les segments. En outre, dans le cas ou on utilise des pièces fixées à la platine, la forme des contours n'est pas un élément essentiel.

Les différentes platines sont de préférence en métal, sans que ce ne soit une obligation. Des platines en acier d'une épaisseur de 2mm sont utilisées de préférence. Les dimensions et le nombre des segments 6, 14 sont adaptés aux dimensions et à la forme du coffrage, pour assurer d'une part un blocage efficace surtout dans le cas de colonnes non-circulaires qui doivent respecter une orientation bien définie et d'autre part un maintien de la forme géométrique du coffrage.

## Revendications

1. Dispositif (1,10) pour la mise en place de coffrages (20) d'une colonne, ce dispositif comprenant une platine (2,11) et des segments (6,14) relevés par rapport au plan de la platine, et localisés tel que ces segments se positionnent à l'intérieur du coffrage, quand ce coffrage est mis en place.

2. Dispositif selon la revendication 1, ayant un contour extérieur (3,12) et un contour intérieur (4,13), lesdits segments (6,14) étant rattachés audit contour extérieur ou audit contour intérieur.

3. Dispositif selon l'une quelconque des revendications précédentes, dans lequel les segments (6,14) sont des parties repliées de la platine.

4. Dispositif selon l'une des revendications 1 et 2, dans lequel les segments (6,14) sont des pièces, tel que des équerres, fixées à la platine.

5. Dispositif selon la revendication 4, dans lequel lesdits segments sont réglables en position.

6. Dispositif selon l'une quelconque des revendications 1 à 5, ledit coffrage (20) ayant une paroi intérieure (18) de section polygonale et dans lequel le nombre et le positionnement desdits segments (6,14) est tel qu'un segment se met à côté de chaque bord de ladite paroi, quand le dispositif et le coffrage sont installés.

7. Dispositif selon l'une quelconque des revendications précédentes, dont les segments (6,14) sont courbés vers l'intérieur du coffrage.

8. Dispositif (1, 1') selon l'une quelconque des revendications précédentes, à installer en pied de coffrage contre la surface sur laquelle la colonne va être construite, lesdits segments relevés (6) étant dirigés vers le haut à partir de ladite surface quand le dispositif est installé.

9. Dispositif (10) selon l'une quelconque des revendications 1 à 8, à installer en tête de coffrage, lesdits segments relevés (14) étant dirigés vers la base du coffrage quand le dispositif est installé.

10. Dispositif selon la revendication 9, comprenant en outre des segments (15) relevés vers le haut quand le dispositif est installé dans la platine, pour attacher des étais tire-pousse.
